# FASCICULE DE BREVET EUROPEEN

(11) **EP 3 819 566 B1**
(45) Date de publication et mention de la délivrance du brevet: **18.06.2025**
(21) Numéro de dépôt: 20205726.1
(22) Date de dépôt: 04.11.2020
(51) Int. Cl.: F25C 3/04

(54) **DISPOSITIF DE PULVÉRISATION POUR LA FABRICATION DE NEIGE ARTIFICIELLE ET SON PROCÉDÉ DE MISE EN OEUVRE**
SPRÜHVORRICHTUNG FÜR DIE KUNSTSCHNEEPRODUKTION, UND IHR EINSATZVERFAHREN
SPRAYING DEVICE FOR THE PRODUCTION OF ARTIFICIAL SNOW AND METHOD FOR IMPLEMENTING SAME

(30) Priorité: 07.11.2019 FR 1912496
(43) Date de publication de la demande: 12.05.2021
(73) Titulaire: Technoalpin France, 69570 Dardilly (FR)
(72) Inventeur: GALVIN, Michel, 44470 CARQUEFOU (FR); DAVID, Eric, 44119 TREILLIERES (FR); BAUDOUIN, Vincent, 44980 SAINTE-LUCE-SUR-LOIRE (FR)
(74) Mandataire: Jacobacci Coralis Harle

(56) Documents cités:
- WO-A1-2006/092868
- WO-A1-2008/056086
- WO-A1-95/23320
- FR-A1- 2 260 072
- FR-A1- 2 995 391
- US-A- 4 730 774

## Description

### Domaine technique de l'invention

La présente invention concerne de manière générale le domaine de la fabrication de neige de culture, encore appelée neige artificielle.

Elle concerne plus particulièrement un dispositif de pulvérisation pour la fabrication de neige artificielle, ainsi qu'un procédé pour la mise en œuvre de ce dispositif de pulvérisation.

### Etat de la technique

Dans le domaine ci-dessus, il est connu de fabriquer de la neige artificielle pour la disposer sur les pistes de ski alpin ou de ski de fond, afin de pallier des défauts de présence de neige naturelle, ou encore pour équiper des pistes indoor.

Les documents WO 2008/056086 A1, FR 2 260 072 A1, WO 95/23320 A1, US 4 730 774 A et WO 2006/092868 A1 divulguent des dispositifs de pulvérisation pour la fabrication de neige artificielle.

Comme décrit dans les documents FR-2 743 872, WO-9718421, EP-1 123 479, EP-1 386 668 ou encore FR-2 995 391, il est alors classique d'installer, sur au moins une partie des bords des pistes de ski, des dispositifs de pulvérisation d'eau ou d'un mélange d'air et d'eau (encore appelés « enneigeurs »), alimentés par des canalisations d'eau sous pression et des canalisations d'air sous pression, pour permettre la production de cette neige artificielle.

De tels dispositifs de pulvérisation comprennent généralement une perche fixée dans le sol, qui achemine, via des conduits d'alimentation distincts, de l'eau sous pression et de l'air sous pression jusqu'à une tête d'enneigement située à son extrémité libre, à plusieurs mètres voire une dizaine de mètres de hauteur.

Ces conduits d'alimentation en eau et en air sont raccordés aux canalisations générales d'eau et d'air qui bordent la piste, et leur alimentation est gérée par des vannes dédiées prévues dans un caisson ou abri situé au pied de chaque perche.

La tête d'enneigement comprend souvent une pluralité de buses de pulvérisation dont le réglage de l'alimentation en eau sous pression et éventuellement en air sous pression est réalisé par une ou plusieurs vannes, afin d'optimiser la quantité de neige artificielle à produire en fonction des conditions météorologiques.

Il existe plusieurs techniques de pulvérisation qui ont chacune leur intérêt et leurs limites, en particulier :
- les systèmes de mélange externe air et eau qui utilisent des éléments de pulvérisation d'eau du type buse à section d'ouverture constante, par exemple connues sous le nom de « fanjet » (voir par exemple le document FR-2 995 391).

Ces buses consistent en des buses de pulvérisation du type à jet plein et plat qui ont des débits fixes et qui produisent des gouttelettes fines à moyennes (dont le diamètre est compris entre 100 et 400µm).

Ce type de buse entraîne l'air ambiant et répartit les gouttes de manières adaptées à la fabrication de neige. C'est alors la pression d'eau qui donne la vitesse aux gouttes qui entraîne l'air ambiant.

Il est possible de moduler le débit en jouant sur la pression d'eau, mais cela ne présente pas vraiment d'intérêt car plus la pression est haute et plus les gouttes sont fines : ainsi elles congèlent plus vite et entraînent davantage d'air.

En pratique on utilise la plus haute pression d'eau disponible.

Avec cette technique, il n'est pas possible d'adapter la taille des gouttes et le débit à la température de l'air. La meilleure performance à une température donnée est une combinaison section de sortie/angle de sortie du flux d'eau pulvérisée. Les plus petites sections sont nécessaires à hautes températures et il faut multiplier les buses pour obtenir le débit maximum possible.

Pour adapter le débit à la température il est donc nécessaire de combiner différentes tailles de buses entre elles en mettant en service plusieurs étages de buses (voir notamment EP-1 123 479) ; dans ce cas l'optimum en termes de débit et de taille de goutte, donc d'entrainement d'air n'est atteint que pour le premier étage seul.

Les différentes combinaisons sont des compromis.
- les systèmes de mélange externe air et eau qui utilisent des éléments de pulvérisation d'eau du type buse à section d'ouverture variable (voir EP-1 386 668). De telles buses consistent en des buses de pulvérisation du type jet creux à paroi mince qui ont des débits progressifs et produisent des gouttelettes moyennes à grosses (dont le diamètre est compris entre 200 et 500µm).

De tels systèmes permettent d'adapter la taille des gouttes et le débit à toutes températures et de rester sur l'optimum théorique de production de neige sur une grande plage de fonctionnement. Mais cette technique trouve une limite en températures hautes qu'il n'a pas été possible à ce jour de dépasser et ne permet donc pas de démarrer l'enneigeur à une température aussi haute qu'avec une buse type fanjet.
- les systèmes de mélange interne air et eau (voir par exemple FR 2 743 872).

Ces buses permettent de produire des gouttelettes fines, inférieures à 400µm de diamètre ; mais la consommation en air comprimé est dans ce cas très importante, ce qui en limite l'intérêt.

La technique de pulvérisation retenue pour équiper un site est choisie en tenant compte des vents dominants, de la largeur des pistes, des pentes..., sachant dans tous les cas que plus la température est basse, plus il est facile de fabriquer une neige artificielle de qualité.

Avec la technologie à section d'ouverture variable (et donc à débit variable), la température de démarrage est généralement inférieure à -3.5°C pour obtenir de la neige sèche.

Avec les autres techniques, il est généralement possible de produire de la neige sèche dès -2°C, toutefois avec un débit réduit ce qui leur confère une efficacité relative.

Afin de combiner quantité et démarrage précoce (c'est-à-dire l'obtention d'un volume conséquent de neige à des températures relativement élevées), il conviendrait d'augmenter le nombre d'étages fixes sur les têtes d'enneigement (il existe ainsi des enneigeurs à 6 ou 8 étages), mais cela se traduit alors par une complexité de tête grandissante avec comme conséquence l'augmentation du poids et de l'exposition au gel des appareils.

C'est pourquoi, en dehors de conditions spécifiques favorables, les têtes de pulvérisation actuelles n'ont pas une efficacité optimale.

### Présentation de l'invention

Afin de remédier à l'inconvénient précité de l'état de la technique, la présente invention propose un dispositif selon la revendication 1.

Une telle structure de dispositif de pulvérisation, comportant sur un même support différents types d'éléments de pulvérisation, permet de combiner les avantages des deux technologies et donc permet d'obtenir une production de neige maximale cela en démarrant cette production à la température la plus élevée possible.

D'autres caractéristiques non limitatives et avantageuses du dispositif de pulvérisation conforme à l'invention, prises individuellement ou selon toutes les combinaisons techniquement possibles, sont les suivantes :
- ladite au moins une buse à section d'ouverture constante consiste en une buse de pulvérisation du type à jet plein et plat, et ladite au moins une buse à section d'ouverture variable consiste en une buse de pulvérisation du type jet creux à paroi mince ;
- chacune desdites vannes de commande est associée à ses propres moyens de pilotage ;
- lesdites première et deuxième vannes de commande sont manœuvrées en translation chacune par une vis sans fin commandée en rotation par un actionneur, le séquencement de la position desdites première et deuxième vannes de commande étant réalisé en intervenant électriquement, électroniquement ou de manière logicielle sur les actionneurs desdites vis sans fin ;
- ladite au moins une buse à section d'ouverture variable comprend un organe d'étranglement axial mobile pour le réglage de ladite section d'ouverture, et le déplacement dudit organe d'étranglement axial est commandé par un actionneur ;
- le dispositif de pulvérisation comprend au moins deux buses à section d'ouverture constante dont les sections d'ouverture sont différentes ;
- l'alimentation en eau et en air dudit élément de nucléation est réalisée indépendamment desdites première et deuxième vannes de commande,
- ledit corps support comprend : (i) une buse à section d'ouverture variable, (ii) une pluralité de buses à section d'ouverture constante, disposées autour de ladite buse à section d'ouverture variable, et (iii) une pluralité d'éléments de nucléation, disposés entre ladite buse à section d'ouverture variable et lesdites buses à section d'ouverture constante.

Par « élément de pulvérisation d'eau du type buse à section d'ouverture constante » et « élément de pulvérisation d'eau du type buse à section d'ouverture variable », on entend des éléments de pulvérisation alimentés uniquement par les moyens d'alimentation en eau sous pression et donc adaptés pour pulvériser uniquement de l'eau, afin de produire des gouttelettes d'eau aptes à produire de la neige.

D'autre part, par « élément de pulvérisation d'un mélange d'air et d'eau », on entend des éléments de pulvérisation alimentés par les moyens d'alimentation en eau sous pression et par les moyens d'alimentation en air sous pression, constituant un élément dit « élément de nucléation » adapté pour l'ensemencement d'un jet de gouttelettes d'eau principal permettant d'optimiser la transformation des gouttelettes d'eau de ce jet principal en neige.

De tels éléments de nucléation ne sont pas adaptés en eux-mêmes pour produire de la neige artificielle ; ils sont différents, tant par leur structure que par leur fonction, des éléments de pulvérisation d'eau du type buse à section d'ouverture constante et des éléments de pulvérisation d'eau du type buse à section d'ouverture variable, mentionnés ci-dessus.

La présente invention concerne encore un procédé pour la mise en œuvre d'un dispositif de pulvérisation selon la revendication 1, pour la fabrication de neige artificielle, lequel procédé consiste, tenant compte d'un premier seuil de température S1 et d'un second seuil de température S2 supérieur à S1 : (i) à actionner en position fermée ladite première vanne de commande d'alimentation en eau de ladite au moins une buse à section constante et ladite seconde vanne de commande d'alimentation en eau de ladite au moins une buse à section variable, au dessus dudit seuil S2, (ii) à actionner en position ouverte ladite première vanne de commande et à actionner en position fermée ladite seconde vanne de commande, entre lesdits seuils S1 et S2, et (iii) à actionner en position ouverte ladite seconde vanne de commande et actionner en position fermée ladite première vanne de commande en dessous dudit seuil S1 ;
- de préférence le procédé consiste à faire chevaucher les positions ouvertes desdites première et seconde vannes de commande sur ledit seuil S1, ou à proximité dudit seuil S1 ;
- de plus, tenant compte d'un troisième seuil de température S3 inférieur à S1, le procédé consiste à actionner en position ouverte ladite première vanne de commande d'alimentation en eau de ladite au moins une buse à section constante et ladite seconde vanne de commande d'alimentation en eau de ladite au moins une buse à section variable, au dessous dudit seuil S3 ;
- selon une variante de réalisation, le procédé pour la mise en œuvre d'un dispositif de pulvérisation selon la revendication 1, pour la fabrication de neige artificielle, consiste, tenant compte d'un premier seuil de température S1 et d'un second seuil de température S2 supérieur à S1 : (i) à actionner en position fermée ladite première vanne de commande d'alimentation en eau de ladite au moins une buse à section constante et ladite seconde vanne de commande d'alimentation en eau de ladite au moins une buse à section variable, au dessus dudit seuil S2, (ii) à actionner en position ouverte ladite première vanne de commande et à actionner en position fermée ladite seconde vanne de commande, entre lesdits seuils S1 et S2, et (iii) à actionner en position ouverte ladite seconde vanne de commande et ladite première vanne de commande, en dessous dudit seuil S1 ;
- le procédé consiste à prévoir une position d'ouverture minimale de ladite au moins une buse à section d'ouverture variable ;
- le procédé consiste à augmenter le débit de ladite au moins une buse à section variable avec la diminution de la température, jusqu'à l'atteinte d'un débit maximal.

### Description détaillée de l'invention

De plus, diverses autres caractéristiques de l'invention ressortent de la description annexée effectuée en référence aux dessins qui illustrent des formes, non limitatives, de réalisation de l'invention et où :
[Fig. 1] est une vue schématique de face d'un dispositif de pulvérisation conforme à l'invention ;
[Fig. 2] est une vue en coupe du dispositif de pulvérisation selon le plan de coupe 2-2 de la figure 1 ;
[Fig. 3] est une vue en coupe du dispositif de pulvérisation selon le plan de coupe 3-3 de la figure 1 ;
[Fig. 4] est une vue en coupe du dispositif de pulvérisation selon le plan de coupe 4-4 de la figure 1 ;
[Fig. 5] est une vue en coupe du dispositif de pulvérisation selon le plan de coupe 5-5 de la figure 1 ;
[Fig. 6] est une vue en coupe du dispositif de pulvérisation selon le plan de coupe 6-6 de la figure 1 ;
[Fig. 7] est une vue schématique de côté du dispositif de pulvérisation illustré sur les figures 1 à 6 ;
[Fig. 8] est une vue en coupe du dispositif de pulvérisation selon le plan de coupe 8-8 de la figure 7 ;
[Fig. 9] est une vue en coupe du dispositif de pulvérisation selon le plan de coupe 9-9 de la figure 7 ;
[Fig. 10] est une vue en coupe du dispositif de pulvérisation selon le plan de coupe 10-10 de la figure 7.

### Dispositif de pulvérisation

Sur les figures 1 à 10 on a représenté un mode de réalisation d'un dispositif de pulvérisation 1 pour la fabrication de neige artificielle, conforme à l'invention.

Ce dispositif de pulvérisation 1 est particulièrement adapté pour équiper une installation d'enneigement qui comprend notamment une perche (non représentée).

Dans le cas d'une telle installation d'enneigement, la perche est fixée à une extrémité dans le sol, par exemple au niveau d'un abri technique, et elle comprend une extrémité libre sur laquelle est agencé le dispositif de pulvérisation 1.

Ainsi, ce dispositif de pulvérisation 1 surplombe la piste de ski d'une dizaine de mètres et est généralement dénommé « tête d'enneigement ».

Cette installation d'enneigement est alimentée en eau sous pression et en air sous pression par des lignes d'alimentation (non représentées) s'étendant notamment le long de la piste. Ces lignes d'alimentation comportent des canalisations (non représentées) permettant le transport d'air sous pression et d'eau sous pression jusqu'à chaque installation d'enneigement pour l'alimentation en eau sous pression et en air sous pression du dispositif de pulvérisation.

Ces lignes d'alimentation comportent également des vannes générales de fermeture (non représentées), aménagées au pied de chaque perche (en particulier au sein de l'abri technique associé), permettant de fermer ou d'ouvrir les alimentations en eau et en air sous pression.

Le dispositif de pulvérisation 1 comporte un corps support 2, par exemple en aluminium, délimité par une face avant 21, une face arrière 22, une face de dessus 23 et une face de dessous 24.

Il comporte également un moyen d'alimentation en eau sous pression en forme de conduit d'alimentation en eau sous pression 3 et un moyen d'alimentation en air sous pression, en forme de conduit d'alimentation en air sous pression 4, qui débouchent tous deux dans la face de dessous 24 du corps support 2.

L'eau sous pression et l'air sous pression sont acheminés de manière classique, via la perche, depuis les vannes générales de fermeture jusqu'aux conduits d'alimentation en eau sous pression 3 et en air sous pression 4 du corps support 2 du dispositif de pulvérisation 1.

Le corps support 2 du dispositif de pulvérisation 1 comprend :
- au moins un élément 5 de pulvérisation d'eau du type buse à section d'ouverture constante, alimenté par le conduit d'alimentation en eau sous pression 3,
- au moins un élément 6 de pulvérisation d'eau du type buse à section d'ouverture variable, alimenté par le conduit d'alimentation en eau sous pression 3,
- au moins un élément 7 de pulvérisation d'un mélange d'air et d'eau, en forme d'élément de nucléation, alimenté par lesdits moyens d'alimentation 3 en eau sous pression et par lesdits moyens d'alimentation 4 en air sous pression,
- différentes vannes de commande (en l'occurrence au nombre de deux : une première vanne de commande 8 et une seconde vanne de commande 9) pilotables en ouverture et en fermeture, pour le réglage de l'alimentation en eau sous pression dudit au moins un élément de pulvérisation d'eau du type buse à section d'ouverture constante 5, et dudit au moins un élément de pulvérisation d'eau du type buse à section d'ouverture variable 6,
- des moyens de pilotage 10, 11 aptes à piloter différemment en ouverture et en fermeture lesdites première et seconde vannes de commande 8 et 9, de manière à autoriser/interdire l'alimentation en eau sous pression et en air sous pression des différentes buses de pulvérisation 5, 6.

Par mesure de simplification, dans la suite de la description, les éléments de pulvérisation d'eau 5 et 6 sont appelés « buses » et les éléments de pulvérisation d'eau et d'air 7 sont appelés « éléments de nucléation ».

Plusieurs buses à section d'ouverture constante 5, et/ou plusieurs buses à section d'ouverture variable 6, peuvent être aménagées sur le corps support 2. Et ce corps support 2 comporte également au moins un élément de nucléation 7.

Dans le mode de réalisation illustré, comme on peut le voir en particulier sur la figure 1, le corps support 2 du dispositif de pulvérisation 1 comprend : une buse 6 à section d'ouverture variable disposée de manière centrale, une pluralité de buses 5 à section d'ouverture constante (en l'occurrence au nombre de huit), disposées autour de ladite buse à section d'ouverture variable 6 (réparties sur un cercle centré sur cette dernière), une pluralité d'éléments de nucléation 7 (en l'occurrence au nombre de quatre), disposés entre la buse 6 à section d'ouverture variable et les buses 5 à section d'ouverture constante (répartis sur un cercle centré sur la buse 6 à section d'ouverture variable).

Ici, quatre buses 5 à section d'ouverture constante sont disposées au dessus du plan horizontal passant par la buse 6 à section d'ouverture variable ; et quatre buses 5 à section d'ouverture constante sont disposées au dessous de ce plan horizontal.

Ces différentes buses 5, 6 et éléments de nucléation 7 sont ici ménagées dans la partie supérieure de la face avant 21 du corps support 2.

La première vanne de commande 8 assure le réglage de l'alimentation en eau sous pression des buses 5 à section d'ouverture constante.

La seconde vanne de commande 9 assure le réglage de l'alimentation en eau sous pression de la buse 6 à section d'ouverture variable.

Et de leur côté, les éléments de nucléation 7 sont directement alimentés par le conduit d'alimentation en eau sous pression 3 et par le conduit d'alimentation en air sous pression 4, sans intervention desdites première et seconde vannes de commande 8, 9. Cette alimentation des éléments de nucléation 7 est donc gérée directement par les vannes générales amont (non représentées) situées dans l'abri technique au pied de la perche équipée.

Les deux vannes de commande 8 et 9 sont disposées en parallèle, chacune sur le conduit d'alimentation en eau sous pression 3 ; elles gèrent l'alimentation en eau des buses 5 et 6 via des conduits d'alimentations adaptés aménagés dans le corps support 2.

Les vannes de commande 8 et 9 ont ici chacune une forme générale cylindrique et elles traversent chacune le corps support 2, depuis sa face avant 21 jusqu'à une chambre technique 25 aménagée au niveau de sa face arrière 22 ; ces deux vannes de commande 8 et 9 peuvent être du type tel que décrit dans le document FR-2 995 391.

Chaque vanne de commande 8, 9 comprend plus particulièrement un corps fixe 81, 91, en forme générale de tube fixé au corps support 2 par des moyens de fixation adaptés, délimitant un logement interne dans lequel est logé un corps mobile 82, 92, avec interposition de joints d'étanchéité appropriés.

Le corps mobile 82, 92 est manœuvrable en translation par rapport au corps fixe 81, 91 pour gérer le passage de l'eau sous pression en direction des buses 5, 6. Ce corps mobile 82, 92 débouche, par son extrémité arrière, dans la chambre technique 25 du corps support 2, pour permettre sa manœuvre par les moyens de pilotage 10, 11 précités.

Ces moyens de pilotage 10, 11 consistent, pour chaque vannes 8, 9, en une vis sans fin axiale 83, 93, commandée en rotation par un actionneur 84, 94.

Les deux actionneurs 84 et 94 sont indépendants l'un de l'autre et peuvent être des actionneurs de type moteur brushless piloté par une carte électronique.

La gestion des différents actionneurs est assurée par une carte électronique adaptée, par exemple logée dans la chambre technique 25 du corps support 2. Cette carte électronique possède de préférence des moyens de communication permettant à un logiciel distant (prévu dans la vanne d'abri ou en salle des machines par exemple) d'en prendre le contrôle.

Le séquencement de la position de chaque corps mobile 82, 92 est réalisé en intervenant électriquement, électroniquement ou de manière logicielle sur les actionneurs 84, 94 des vis sans fin 83, 93.

En particulier, dans le cas présent, chaque corps mobile 82, 92 peut être dans 3 états possibles : fermé, ouvert ou en vidange.
a/ En fermeture, la chambre en aval de la vanne 8, 9 est isolée de manière étanche du circuit d'eau amont.
b/ En ouverture, la chambre aval est alimentée par le circuit amont ; si besoin, cette position peut être ajustée, par un positionnement fin du corps mobile 82, 92, afin de réaliser une montée ou une descente progressive de débit.
c/ En vidange, la chambre aval est mise en communication avec le circuit d'air amont.

Cela permet à l'eau restant dans les circuits, lorsqu'on ferme la vanne, d'être expulsée par les buses et correctement pulvérisée malgré la faible pression d'eau, en effectuant un mélange air et eau similaire à ce qui est fait dans un enneigeur à mélange interne (voir par exemple les dispositifs décrits dans les documents FR-2 743 872 ou encore FR-2 995 391) ; dans ces conditions la quantité d'eau résiduelle sera transformée en neige et la qualité de neige en fin de production ne sera pas altérée par l'eau de vidange.

De même que sur l'eau, le profil du corps mobile 82, 92 peut être prévu progressif de sorte que la pression d'air aval soit maîtrisée. Réduire la pression d'air permet, par exemple, de limiter les risques de gel à très basses températures.

L'utilisation d'un positionnement précis comme le permettent par exemple des moteurs brushless ou des moteurs pas à pas, permet, sans utiliser de capteur de pression aval ou de débitmètre, de régler une pression d'eau ou d'air dans le circuit aval.

Ce type d'actionneur permet aussi d'optimiser les temps de passage d'un état à l'autre en contrôlant la vitesse de rotation et donc de permettre des approches rapides sans dépassement de positions.

Ainsi le fonctionnement du dispositif de pulvérisation peut être adapté en temps réel au contexte global de l'installation d'enneigement.

Les buses de pulvérisation 5 consistent en des buses à section d'ouverture constante du type à jet plein et plat. On utilise par exemple des buses connues sous la dénomination de « fanjet » telles que décrites dans le document FR 2 995 391, ou dans le document WO 97/18421, ou encore commercialisées sous la dénomination Veejet (marque déposée), par la société Spraying Systems (USA).

Chacune de ces buses de pulvérisation 5 comporte un corps tubulaire 51 qui se termine au niveau de son extrémité avant 52 par un orifice de sortie d'eau 53. Ces buses 5 sont agencées dans des cavités prévues à cet effet dans le corps support 2 ; et chacune d'elle est alimentée en eau sous pression par le conduit d'alimentation en eau sous pression 3 et par la vanne de commande 8, au moyen d'une canalisation interne appropriée. Chacune de ces buses 5 est adaptée pour propulser de l'eau sous pression par l'orifice 53 de son extrémité avant 52 qui débouche dans la face avant 21 du corps support 2.

Le débit des buses 5 est constant et est fonction, d'une part, des dimensions de l'orifice de sortie d'eau 53 et d'autre part de la pression d'eau dans le conduit d'alimentation en eau sous pression 3.

Le cas échéant, au moins deux buses à section d'ouverture constante de la tête de pulvérisation 1 comportent des sections d'ouverture différentes pour ajuster le débit à la température de fonctionnement souhaitée.

Typiquement, il convient d'assurer un débit de 1.2 à 3 m³/h à 20 bars.

Par exemple on peut utiliser huit buses 5 identiques, ayant chacune un débit de 3 L/mn (permettant d'obtenir un débit total de 1.44 m³/h).

Selon le cas il est aussi possible de combiner des buses de sections différentes : par exemple quatre buses 5 en position supérieure ayant chacune un débit de 4 L/mn (permettant d'obtenir un débit de 0.96 m³/h), et quatre buses 5 en position inférieure ayant chacune un débit de 2 L/mn (permettant d'obtenir un débit de 0.48 m³/h)

Par ailleurs, il peut être avantageux d'avoir un débit différent en haut et en bas du jet puisque les échanges avec l'air ambiant sont différents dans ces deux zones.

La buse de pulvérisation 6 consiste en une buse à section d'ouverture variable du type jet creux à paroi mince, par exemple telle que décrite dans le document EP-1 386 668.

Cette buse 6 comporte un corps tubulaire fixe 61 qui renferme un organe d'étranglement axial en forme de soupape 62 mobile en translation, assurant la formation d'une ouverture annulaire de section variable au niveau de leur extrémité avant 63.

La buse 6 est agencée dans une cavité prévue à cet effet dans le corps support 2 ; et elle est alimentée en eau sous pression par le conduit d'alimentation en eau sous pression 3 et par la vanne de commande 9, au moyen d'une canalisation interne appropriée. La buse 6 est adaptée pour propulser de l'eau sous pression par l'ouverture annulaire de son extrémité avant 63 qui débouche dans la face avant 21 du corps support 2.

L'organe d'étranglement 62 est associé à des moyens de pilotage 64 qui assurent son mouvement en translation pour régler la section de son ouverture annulaire avant 63 de propulsion d'eau, constitués d'une vis sans fin axiale 641 commandée en rotation par un actionneur 642.

L'actionneur 642 est logé dans une chambre technique 26 aménagée dans la face arrière 22 du corps support 2 et dans laquelle débouche l'extrémité arrière 621 de l'organe d'étranglement axial 62.

L'actionneur 642 peut être un actionneur de type moteur brushless piloté par la carte électronique précitée.

Uniquement à titre indicatif, le débit d'une telle buse de pulvérisation 6 peut aller de 1.2 m³/h à 2.4 m³/h sous 20 bars.

Le cas échéant, un même dispositif de pulvérisation 1 peut comporter plusieurs buses à section d'ouverture variable 6, identiques ou ayant des structures différentes, par exemple en termes de plages de débit optimum.

Les éléments de nucléation 7 consistent en des buses de pulvérisation air/eau sous pression, bien connues de l'homme du métier, pour la formation de microbilles de glace destinées à favoriser la production de cristaux de glace par les buses de pulvérisation d'eau associées 5, 6. De tels éléments de nucléation 7 sont par exemple décrits dans le document EP 1 053 440.

Chacun de ces éléments de nucléation 7 comporte un corps tubulaire 71 qui se termine au niveau de son extrémité avant 72 par un orifice 73 de sortie d'un mélange d'eau et d'air.

Ces éléments de nucléation 7 sont agencés dans des cavités prévues à cet effet dans le corps support 2 ; et chacun d'eux est alimenté en eau sous pression par le conduit d'alimentation en eau sous pression 3, et en air sous pression par le conduit d'alimentation en air sous pression 4, au moyen de canalisations internes appropriées, ici sans l'intervention des vannes de commande 8 et 9.

### Procédé de mise en œuvre du dispositif de pulvérisation

Ce pilotage des vannes de commande 8, 9 peut être géré pour faire fonctionner un type de buse 5, 6 plutôt qu'un autre, ou les deux simultanément, en fonction des conditions météorologiques en présence, en particulier en fonction de la température ambiante sur le site, en vue de produire la meilleure qualité possible de neige.

Pour cela, on tient compte du fait que les buses à section d'ouverture constante permettent généralement de produire une neige de bonne qualité à des températures plus élevées que les buses à section d'ouverture variable, avec l'inconvénient que le débit est faible et constant.

D'autre part, les buses à section d'ouverture variable présentent l'intérêt d'un débit progressif et donc maximum sur une large plage de températures, mais avec l'inconvénient d'une température de démarrage plus basse de1 à 2°C.

Dans le cadre d'une telle gestion, de préférence on tient compte d'un premier seuil de température S1 (par exemple de l'ordre de - 4°C) et d'un second seuil de température S2 supérieur à S1 (par exemple de l'ordre de - 2°C), et :
- on ferme la vanne 8 de commande d'alimentation en eau des buses à section d'ouverture constante 5, ainsi que la vanne 9 de commande d'alimentation en eau des buses à section variable 6, au dessus du seuil S2, de manière à ne pas chercher à produire de neige lorsque la température ambiante est considérée comme trop élevée ;
- on ouvre la première vanne de commande 8 et on ferme la seconde vanne de commande 9, entre les seuils précités S1 et S2, pour produire la neige en utilisant uniquement les buses à section d'ouverture constante 5, lorsque la température ambiante est considérée comme moyenne ; et
- on ouvre la seconde vanne de commande 9 et on ferme la première vanne de commande 8 en dessous dudit seuil S1, pour produire la neige en utilisant uniquement la ou les buses à section d'ouverture variable 6, lorsque la température ambiante est considérée comme basse.

En complément du procédé de gestion décrit ci-dessus, tenant compte d'un troisième seuil de température S3 inférieur à S1 : au dessous dudit seuil S3, on actionne en position ouverte la seconde vanne 9 de commande d'alimentation en eau de la buse ou des buses à section variable, et également la première vanne 8 de commande d'alimentation en eau de la buse ou des buses à section constante.

De préférence on fait chevaucher les positions ouvertes des deux vannes de commande 8 et 9 sur ledit seuil S1 ou à proximité de ce seuil S1, pour assurer un débit lors de la transition.

Dans une variante de réalisation les deux vannes de commande 8 et 9 sont actionnées en position ouverte en dessous du seuil S1.

Le débit des buses à section d'ouverture variable 6 est avantageusement augmenté avec la diminution de la température, cela jusqu'à l'atteinte d'un débit maximal.

De préférence encore, on prévoit une position d'ouverture minimale de l'organe d'étranglement de la ou des buses à section d'ouverture variable, pour que le début de production se fasse avec une bonne pulvérisation (avec de grosses gouttes générées à l'ouverture de telles buses).

Le fonctionnement du dispositif de pulvérisation est géré notamment à partir de mesures des conditions météorologiques (température, humidité, vitesse et direction de vent), des pressions d'eau et d'air comprimé et du débit d'eau mesuré.

Et partant d'une même tête de pulvérisation on peut utiliser différents types de buses indépendamment ou en combinaison pour chercher à produire la meilleure qualité et/ou quantité de neige artificielle.

## Revendications

1. Dispositif de pulvérisation pour la fabrication de neige artificielle, muni d'un corps support (2) comprenant des moyens d'alimentation en eau sous pression (3), des moyens d'alimentation en air sous pression (4), et une pluralité d'éléments de pulvérisation d'eau de type buse de pulvérisation (5, 6),
lequel corps support (2) comprend :
- au moins un élément de pulvérisation d'eau du type buse à section d'ouverture constante (5), adapté pour pulvériser uniquement de l'eau, afin de produire des gouttelettes d'eau aptes à produire de la neige, alimenté par lesdits moyens d'alimentation en eau sous pression (3), et
- au moins un élément de pulvérisation d'un mélange d'air et d'eau, en forme d'élément de nucléation (7 adapté pour la formation de microbilles de glace destinées à favoriser la production de cristaux de glace par les buses de pulvérisation d'eau associées (5, 6), alimenté par lesdits moyens d'alimentation en eau sous pression (3) et par lesdits moyens d'alimentation en air sous pression (4),
**caractérisé en ce que** ledit corps support (2) comprend encore :
- une première vanne de commande (8), pilotable en ouverture et en fermeture, pour le réglage de l'alimentation en eau sous pression dudit au moins un élément de pulvérisation d'eau du type buse à section d'ouverture constante (5),
- au moins un élément de pulvérisation d'eau du type buse à section d'ouverture variable (6), adapté pour pulvériser uniquement de l'eau, afin de produire des gouttelettes d'eau aptes à produire de la neige, alimenté par lesdits moyens d'alimentation en eau sous pression (3), et
- une deuxième vanne de commande (9), pilotable en ouverture et en fermeture, pour le réglage de l'alimentation en eau sous pression dudit au moins un élément de pulvérisation d'eau du type buse à section d'ouverture variable (6), et
- des moyens de pilotage (10, 11) aptes à piloter différemment en ouverture et en fermeture lesdites première et deuxième vannes de commande (8, 9).

2. Dispositif selon la revendication 1, **caractérisé en ce que** ladite au moins une buse à section d'ouverture constante (5) consiste en une buse de pulvérisation du type à jet plein et plat,
et **en ce que** ladite au moins une buse à section d'ouverture variable (6) consiste en une buse de pulvérisation du type jet creux à paroi mince.

3. Dispositif selon l'une quelconque des revendications 1 ou 2, **caractérisé en ce que** chacune desdites vannes de commande (8, 9) est associée à ses propres moyens de pilotage (10, 11).

4. Dispositif selon la revendication 3, **caractérisé en ce que** ladite première vanne de commande (8) et ladite deuxième vanne de commande (9) sont manœuvrées en translation chacune par une vis sans fin (83, 93) commandée en rotation par un actionneur (84, 94), le séquencement de la position desdites première et deuxième vannes de commande (8, 9) étant réalisé en intervenant électriquement, électroniquement ou de manière logicielle sur les actionneurs (84, 94) desdites vis sans fin (83, 93).

5. Dispositif selon l'une quelconque des revendications 1 à 4, **caractérisé en ce qu'**il comprend au moins deux buses à section d'ouverture constante (5) dont les sections d'ouverture sont différentes.

6. Dispositif selon la revendication 1, **caractérisé en ce que** l'alimentation en eau (3) et en air (4) dudit élément de nucléation (7) est réalisée indépendamment desdites première et deuxième vannes de commande (8, 9).

7. Dispositif selon la revendication 1, **caractérisé en ce que** ledit corps support (2) comprend :
- une buse à section d'ouverture variable (6),
- une pluralité de buses à section d'ouverture constante (5), disposées autour de ladite buse à section d'ouverture variable (6), et
- une pluralité d'éléments de nucléation (7), disposés entre ladite buse à section d'ouverture variable (6) et lesdites buses à section d'ouverture constante (5).

8. Dispositif selon la revendication 1, **caractérisé en ce que** ladite au moins une buse à section d'ouverture variable (6) comprend un organe d'étranglement axial (62) mobile pour le réglage de sa section d'ouverture (63), et **en ce que** le déplacement dudit organe d'étranglement axial (62) est commandé par un actionneur (642).

9. Procédé pour la mise en œuvre d'un dispositif de pulvérisation (1) selon la revendication 1, pour la fabrication de neige artificielle, lequel procédé consiste, tenant compte d'un premier seuil de température S1 et d'un second seuil de température S2 supérieur à S1 :
- à actionner en position fermée ladite première vanne (8) de commande d'alimentation en eau de ladite au moins une buse à section constante (5) et ladite seconde vanne (9) de commande d'alimentation en eau de ladite au moins une buse à section variable (6), au dessus dudit seuil S2,
- à actionner en position ouverte ladite première vanne de commande (8) et à actionner en position fermée ladite seconde vanne de commande (9), entre lesdits seuils S1 et S2, et
- à actionner en position ouverte ladite seconde vanne de commande (9) et actionner en position fermée ladite première vanne de commande (8) en dessous dudit seuil S1.

10. Procédé selon la revendication 9 **caractérisé en ce qu'**il consiste à faire chevaucher les positions ouvertes desdites première et seconde vannes de commande (8, 9) sur ledit seuil S1, ou à proximité dudit seuil S1.

11. Procédé selon l'une quelconque des revendications 9 ou 10 consistant, tenant compte d'un troisième seuil de température S3 inférieur à S1, à actionner en position ouverte ladite première vanne de commande (8) d'alimentation en eau de ladite au moins une buse à section constante (5) et ladite seconde vanne de commande (9) d'alimentation en eau de ladite au moins une buse à section variable (6), au dessous dudit seuil S3.

12. Procédé pour la mise en œuvre d'un dispositif de pulvérisation selon la revendication 1, pour la fabrication de neige artificielle, lequel procédé consiste, tenant compte d'un premier seuil de température S1 et d'un second seuil de température S2 supérieur à S1 :
- à actionner en position fermée ladite première vanne de commande (8) d'alimentation en eau de ladite au moins une buse à section constante (5) et ladite seconde vanne de commande (9) d'alimentation en eau de ladite au moins une buse à section variable (6), au dessus dudit seuil S2,
- à actionner en position ouverte ladite première vanne de commande (8) et à actionner en position fermée ladite seconde vanne de commande (9), entre lesdits seuils S1 et S2, et
- à actionner en position ouverte ladite seconde vanne de commande (9) et ladite première vanne de commande (8), en dessous dudit seuil S1.

13. Procédé selon l'une quelconque des revendications 9 à 12, **caractérisé en ce qu'**il consiste à prévoir une position d'ouverture minimale de ladite au moins une buse à section d'ouverture variable (6).

14. Procédé selon l'une quelconque des revendications 9 à 13 **caractérisé en ce qu'**il consiste à augmenter le débit de ladite au moins une buse à section variable (6) avec la diminution de la température, jusqu'à l'atteinte d'un débit maximal.

## Patentansprüche

1. Sprühvorrichtung für die Herstellung von Kunstschnee mit einem Stützkörper (2), der Mittel für die Zufuhr von Wasser unter Druck (3), Mittel für die Zufuhr von Luft unter Druck (4) und eine Anzahl Elemente zum Versprühen von Wasser (5, 6) vom Typ einer Sprühdüse aufweist,
wobei der Stützkörper (2)
- mindestens ein Element zum Versprühen von Wasser vom Typ einer Düse mit festem Öffnungsquerschnitt (5), das nur zum Versprühen von Wasser ausgelegt ist, um Wassertropfen zu erzeugen, die geeignet sind, Schnee zu erzeugen, und das durch die Mittel für die Zufuhr von Wasser unter Druck (3) versorgt wird, und
- mindestens ein Element zum Versprühen einer Mischung aus Luft und Wasser in Form eines Kristallisationselements (7), das zur Bildung von Mikroeiskugeln geeignet ist, die dazu bestimmt sind, die Bildung von Eiskristallen durch die zugehörigen Wassersprühdüsen zu fördern, die durch die Mittel für die Zufuhr von Wasser unter Druck (3) und die Mittel für die Zufuhr von Luft unter Druck (4) versorgt werden,
aufweist,
**dadurch gekennzeichnet, daß** der Stützkörper (2) außerdem
- ein erstes auf Öffnen und Schließen steuerbares Steuerventil (8) zum Einstellen der Versorgung des mindestens einen Elements zum Versprühen von Wasser vom Typ einer Düse mit festem Öffnungsquerschnitt (5) mit Wasser unter Druck,
- mindestens ein Element zum Versprühen von Wasser vom Typ einer Düse mit variablem Öffnungsquerschnitt (6), das nur zum Versprühen von Wasser ausgelegt ist, um Wassertropfen zu erzeugen, die geeignet sind, Schnee zu erzeugen, und das durch die Mittel für die Zufuhr von Wasser unter Druck (3) versorgt wird, und
- ein zweites auf Öffnen und Schließen steuerbares Steuerventil (9) zum Einstellen der Versorgung des mindestens einen Elements zum Versprühen von Wasser vom Typ einer Düse mit variablem Öffnungsquerschnitt (6) mit Wasser unter Druck und
- Steuerungsmittel (10, 11), die geeignet sind, das erste und das zweite Steuerventil (8, 9) unterschiedlich auf Öffnen und Schließen zu steuern,
aufweist.

2. Vorrichtung gemäß Anspruch 1, **dadurch gekennzeichnet, daß** die mindestens eine Düse mit festem Öffnungsquerschnitt (5) aus einer Sprühdüse vom Typ mit vollem und flachem Strahl besteht,
und daß die mindestens eine Düse mit variablem Öffnungsquerschnitt (6) aus einer Düse vom Typ mit hohlem Strahl mit dünner Wandung besteht.

3. Vorrichtung gemäß einem der Ansprüche 1 oder 2, **dadurch gekennzeichnet, daß** jedes der Steuerventile (8, 9) eigenen Steuerungsmitteln (10, 11) zugeordnet ist.

4. Vorrichtung gemäß Anspruch 3, **dadurch gekennzeichnet, daß** das erste Steuerventil (8) und das zweite Steuerventil (9) jeweils translatorisch durch eine durch ein Stellglied (84, 94) drehgesteuerte Endlosschraube (83, 93) betätigt werden, wobei die Abfolge der Stellung des ersten und des zweiten Steuerventils (8, 9) durch elektrisches, elektronisches oder computergesteuertes Einwirken auf die Stellglieder (84, 94) der Endlosschrauben (83, 93) erfolgt.

5. Vorrichtung gemäß einem der Ansprüche 1 bis 4, **dadurch gekennzeichnet, daß** sie mindestens zwei Düsen mit konstantem Öffnungsquerschnitt (5) aufweist, deren Öffnungsquerschnitte unterschiedlich sind.

6. Vorrichtung gemäß Anspruch 1, **dadurch gekennzeichnet, daß** die Versorgung mit Wasser (3) und mit Luft (4) des Kristallisationselements (7) unabhängig von dem ersten und dem zweiten Steuerventil (8, 9) erfolgt.

7. Vorrichtung gemäß Anspruch 1, **dadurch gekennzeichnet, daß** der Stützkörper (2)
- eine Düse mit variablem Öffnungsquerschnitt (6),
- eine Anzahl um die Düse mit variablem Öffnungsquerschnitt (6) herum angeordneter Düsen mit konstantem Öffnungsquerschnitt (6) und
- eine Anzahl zwischen der Düse mit variablem Öffnungsquerschnitt (6) und den Düsen mit konstantem Öffnungsquerschnitt (5) angeordneter Kristallisationselemente (7)
aufweist.

8. Vorrichtung gemäß Anspruch 1, **dadurch gekennzeichnet, daß** die mindestens eine Düse mit variablem Öffnungsquerschnitt (6) ein axiales mobiles Verengungsorgan (62) zum Einstellen ihres Öffnungsquerschnitts (63) aufweist und daß die Verlagerung des axialen Verengungsorgans (62) durch ein Stellglied (642) gesteuert wird.

9. Verfahren zum Einsetzen einer Sprühvorrichtung (1) gemäß Anspruch 1 zum Herstellen von Kunstschnee, wobei das Verfahren unter Berücksichtigung einer ersten Temperaturschwelle S1 und einer zweiten Temperaturschwelle S2 oberhalb von S1 darin besteht,
- das erste Ventil (8) zur Steuerung der Versorgung der mindestens einen Düse mit konstantem Querschnitt (5) mit Wasser und das zweite Ventil (9) zur Steuerung der Versorgung der mindestens einen Düse mit variablem Querschnitt (6) mit Wasser oberhalb der Schwelle S2 in die geschlossene Stellung zu bringen,
- zwischen den Schwellen S1 und S2 das erste Steuerventil (8) in die geöffnete Stellung zu bringen und das zweite Steuerventil (9) in die geschlossene Stellung zu bringen und
- unterhalb der Schwelle S1 das zweite Steuerventil (9) in die geöffnete Stellung zu bringen und das erste Steuerventil (8) die geschlossene Stellung zu bringen.

10. Verfahren gemäß Anspruch 9, **dadurch gekennzeichnet, daß** es darin besteht, die geöffneten Stellungen des ersten und des zweiten Steuerventils (8, 9) auf der Schwelle S1 oder in der Nähe der Schwelle S1 überlappen zu lassen.

11. Verfahren gemäß einem der Ansprüche 9 oder 10, das unter Berücksichtigung einer dritten Temperaturschwelle S3 unterhalb von S1 darin besteht, das erste Steuerventil (8) zur Versorgung der mindestens einen Düse mit festem Öffnungsquerschnitt (5) mit Wasser und das zweite Steuerventil (9) zur Versorgung der mindestens einen Düse mit variablem Öffnungsquerschnitt (6) mit Wasser unterhalb der Schwelle S3 in die geöffnete Stellung zu bringen.

12. Verfahren zum Einsetzen einer Sprühvorrichtung (1) gemäß Anspruch 1 zum Herstellen von Kunstschnee, wobei das Verfahren unter Berücksichtigung einer ersten Temperaturschwelle S1 und einer zweiten Temperaturschwelle S2 oberhalb von S1 darin besteht,
- das erste Ventil (8) zur Steuerung der Versorgung der mindestens einen Düse mit konstantem Querschnitt (5) mit Wasser und das zweite Ventil (9) zur Steuerung der Versorgung der mindestens einen Düse mit variablem Querschnitt (6) mit Wasser oberhalb der Schwelle S2 in die geschlossene Stellung zu bringen,
- zwischen den Schwellen S1 und S2 das erste Steuerventil (8) in die geöffnete Stellung zu bringen und das zweite Steuerventil (9) in die geschlossene Stellung zu bringen und
- unterhalb der Schwelle S1 das zweite Steuerventil (9) und das erste Steuerventil (8) in die geöffnete Stellung zu bringen.

13. Verfahren gemäß einem der Ansprüche 9 bis 12, **dadurch gekennzeichnet, daß** es darin besteht, eine minimale Öffnungsstellung der mindestens einen Düse mit variablem Querschnitt (6) vorzusehen.

14. Verfahren gemäß einem der Ansprüche 9 bis 13, **dadurch gekennzeichnet, daß** es darin besteht, den Durchsatz der mindestens einen Düse mit variablem Querschnitt (6) bei Absinken der Temperatur bis zum Erreichen eines maximalen Durchsatzes zu erhöhen.

## Claims

1. A spraying device for the production of artificial snow, provided with a support body (2) comprising pressurized water supply means (3), pressurized air supply means (4), and a plurality of water spraying elements of the spraying nozzle type (5, 6),
said support body (2) comprises:
- at least one water spraying element of the constant opening cross-section nozzle type (5), suitable for spraying only water, in order to produce water droplets capable of producing snow, supplied by said pressurized water supply means (3), and
- at least one element for spraying a mixture of air and water, in the form of a nucleation element (7) suitable for the formation of ice microbeads intended to promote the production of ice crystals by the associated water spray nozzles (5, 6) supplied by said pressurized water supply means (3) and by said pressurized air supply means (4), **characterized in that** said support body (2) still comprises:
- a first control valve (8), whose opening and closing can be controlled, for adjusting the pressurized water supply of said water spraying element of the constant opening cross-section nozzle type (5),
- at least one water spraying element of the variable opening cross-section nozzle type (6), suitable for spraying only water, in order to produce water droplets capable of producing snow, supplied by said pressurized water supply means (3), and
- a second control valve (9), whose opening and closing can be controlled, for adjusting the pressurized water supply of said at least one water spraying element of the variable opening cross-section nozzle type (6), and
- control means (10, 11) adapted to control differently the opening and closing of said first and second control valves (8, 9).

2. The device according to claim 1, **characterized in that** said at least constant opening cross-section nozzle (5) consists of a spraying nozzle of the flat and full jet type,
and **in that** said at least one variable opening cross-section nozzle (6) consists of a spraying nozzle of the thin-wall hollow jet type.

3. The device according to any one of claims 1 or 2, **characterized in that** each of said control valves (8, 9) has its own associated control means (10, 11).

4. The device according to claim 3, **characterized in that** said first control valve (8) and said second control valve (9) are each operated in translation by an endless screw (83, 93), controlled in rotation by an actuator (84, 94), the sequencing of the position of said first and second control valves (8, 9) being made by intervening electrically, electronically or through a software on the actuators (84, 94) of said endless screws (83, 93).

5. The device according to any one of claims 1 to 4, **characterized in that** it comprises at least two constant opening cross-section nozzles (5) whose opening cross-sections are different from each other.

6. The device according to claim 1, **characterized in that** the water supply (3) and air supply (4) of said nucleation element (7) is made independently of said first and second control valves (8, 9).

7. The device according to claim 1, **characterized in that** said support body (2) comprises:
- a variable opening cross-section nozzle (6),
- a plurality of constant opening cross-section nozzles (5), arranged about said variable opening cross-section nozzle (6), and
- a plurality of nucleation elements (7), arranged between said variable opening cross-section nozzle (6) and said constant opening cross-section nozzles (5).

8. The device according to claim 1, **characterized in that** said at least one nozzle with variable opening cross-section nozzle (6) comprises a movable axial throttling member (62) for adjusting its opening section (63), and **in that** the movement of said axial throttling member (62) is controlled by an actuator (642).

9. A method for implementing a spraying device (1) according to claim 1, for making artificial snow, wherein said method consists, taking into account of a first temperature threshold S1 and a second temperature threshold S2 higher than S1, in:
- operating to the closed position said first water supply control valve (8) of said at least one constant cross-section nozzle (5) and said second water supply control valve (9) of said at least one variable cross-section nozzle (6), above said threshold S2,
- operating to the open position said first control valve (8) and operating to the closed position said second control valve (9), between said thresholds S1 and S2, and
- operating to the open position said second control valve (9) and operating to the closed position said first control valve (8), under said threshold S1.

10. The method according to claim 9, **characterized in that** it consists in making the open positions of said first and second control valves (8, 9) overlap on said threshold S1, or near said threshold S1.

11. The method according to any one of claims 9 or 10, consisting, taking into account a third temperature threshold S3 lower than S1, in operating to the open position said first water supply control valve (8) of said at least one constant cross-section nozzle (5) and said second water supply control valve (9) of said at least one variable cross-section nozzle (6), under said threshold S3.

12. A method for implementing a spraying device according to claim 1, for making artificial snow, wherein said method consists, taking into account a first temperature threshold S1 and a second temperature threshold S2 higher than S1, in:
- operating to the closed position said first water supply control valve (8) of said at least one constant cross-section nozzle (5) and said second water supply control valve (9) of said at least one variable cross-section nozzle (6), above said threshold S2,
- operating to the open position said first control valve (8) and operating to the closed position said second control valve (9), between said thresholds S1 and S2, and
- operating to the open position said second control valve (9) and said first control valve (8), under said threshold S1.

13. The method according to any one of claims 9 to 12, **characterized in that** it consists in providing a position of minimum opening of said at least one variable opening cross-section nozzle (6).

14. The method according to any one of claims 9 to 13, **characterized in that** it consists in increasing the flow rate of said at least one variable cross-section nozzle (6) with the decrease of the temperature, until reaching a maximum flow rate.
